# EUROPÄISCHE PATENTSCHRIFT

(11) **EP 2 998 042 B1**
(45) Veröffentlichungstag und Bekanntmachung des Hinweises auf die Patenterteilung: **24.07.2019**
(21) Anmeldenummer: 15182161.8
(22) Anmeldetag: 24.08.2015
(51) Int. Cl.: B21D 22/22, B21D 22/26

(54) **PRESSWERKZEUG**
PRESSING TOOL
OUTIL DE PRESSE

(30) Priorität: 22.09.2014 DE 102014219021
(43) Veröffentlichungstag der Anmeldung: 23.03.2016
(73) Patentinhaber: Volkswagen Aktiengesellschaft, 38440 Wolfsburg (DE)
(72) Erfinder: Kano, Marita, 38479 Tappenbeck (DE); Greco, Danilo, 38442 Wolfsburg (DE); Malek, Roland, 38440 Wolfsburg (DE)

(56) Entgegenhaltungen:
- DE-A1- 2 601 423
- DE-C1- 19 621 942
- GB-A- 2 208 619
- GB-A- 2 258 181

## Beschreibung

Die Erfindung betrifft ein Presswerkzeug zum Herstellen eines Blechumformteils.

Aus DE 196 21 942 C1 ist ein Presswerkzeug zum Herstellen eines Blechumformteils bekannt. Das Presswerkzeug umfasst einen ersten Werkzeugteil, welcher eine erste Topografie zum aus einem Blechteil Formen des Blechumformteils aufweist, und einen zweiten Werkzeugteil, welcher eine zweite Topografie zum Formen des Blechumformteils aufweist, wobei die ersten und zweiten Topografien aufeinander abgestimmt sind, um dem Blechumformteil durch Zusammenfahren der beiden Werkzeugteile unter Zusammenwirkung der beiden Topografien eine gewünschte Form zu geben. Die eine von den ersten und zweiten Topografien hat eine Negativform, und die andere von den ersten und zweiten Topografien hat eine Positivform, um das Blechteil zum Herstellen des Blechumformteils beim Zusammenfahren der beiden Werkzeugteile in die Negativform zu drücken. Genauer weist die zum Formen eines Blechumformteils vorgesehene Topografie des einen Werkzeugteils Erhebungen in Form von Rippen oder Noppen als Positivform auf und weist die zum Formen des Blechumformteils vorgesehene Topografie des anderen Werkzeugteils formnegativ zu den Erhebungen gegenüberliegende Ausnehmungen in Form von Rillen oder Mulden als Negativform auf, um an dem Blechumformteil bei Zusammenfahren der beiden Werkzeugteile unter Zusammenwirkung der Erhebungen und der Ausnehmungen eine Feinstruktur mit beulenförmigen Eindrückungen auszubilden.

Gemäß einer Ausgestaltung dieses bekannten Presswerkzeugs können anstelle der Ausnehmungen in dem anderen Werkzeugteil auch elastische Einlagen vorgesehen sein. Beim Umformprozess werden die elastischen Einlagen dann durch den Druck der Erhebungen eingedrückt, so dass das Blechmaterial sich beulenförmig in diese Eindrückungen in den elastischen Einlagen legen kann.

In jüngster Zeit werden an Außenhautteilen (Blechumformteilen) von Fahrzeugkarosserien zunehmend Designelemente in Form von scharfen Lichtkanten oder Designlinien wie z.B. eine Tornadolinie auf einer Außenseite bzw. Sichtseite dieser vorgesehen. Soll nun mit einem wie aus DE 196 21 942 C1 bekannten Presswerkzeug ein solches Außenhautteil hergestellt werden, so würde ein Radius der auf der Außenseite des Außenhautteils geformten konvexen Kante nicht ausreichend klein sein, um eine den Qualitätsanforderungen entsprechende scharfe Lichtkante oder Designlinie zu bilden.

Dies begründet sich u.a. darin, dass es bei der dann erforderlichen scharf konturierten Ausbildung der Positivform, welche mit den die Negativform ausbildenden elastischen Einlagen zusammenwirkt, zu starker Streckbiegebelastung im Umformbereich kommt, welche zu einem vorzeitigen Fließbeginn des Blechmaterials führt. Im Ergebnis wird durch die scharfe Kontur der Positivform (wie eine scharfe bzw. mit kleinem Außenradius versehene Stempelkante) die Materialstärke des Blechmaterials im Umformbereich geschwächt und wird die scharfe Kontur der Positivform nicht ausreichend auf der der Positivform abgewandten Seite (Außenseite bzw. Sichtseite) des Blechteils abgebildet.

Aus GB 2 258 181 A, GB 2 208 619 A und DE 26 01 423 A1 sind weitere Presswerkzeuge zum jeweiligen Herstellen eines Blechumformteils bekannt. Diese Presswerkzeuge umfassen jeweils einen ersten Werkzeugteil, welcher eine erste Topografie zum aus einem Blechteil Formen des Blechumformteils aufweist, und einen zweiten Werkzeugteil, welcher eine zweite Topografie zum Formen des Blechumformteils aufweist, wobei die ersten und zweiten Topografien aufeinander abgestimmt sind, um dem Blechumformteil durch Zusammenfahren der beiden Werkzeugteile unter Zusammenwirkung der beiden Topografien eine gewünschte Form zu geben. Die eine von den ersten und zweiten Topografien hat eine Negativform, und die andere von den ersten und zweiten Topografien hat eine Positivform, um das Blechteil zum Herstellen des Blechumformteils beim Zusammenfahren der beiden Werkzeugteile in die Negativform zu drücken. Genauer weist die Positivform ein Elastikmaterial auf, um das Blechteil zum Herstellen des Blechumformteils beim Zusammenfahren der beiden Werkzeugteile unter elastischer Verformung des Elastikmaterials in die Negativform zu drücken. Die Negativform hat einen Innenradius, und die Positivform hat einen von dem Elastikmaterial gebildeten Außenradius, um das Blechteil zum Herstellen des Blechumformteils in den Innenradius der Negativform zu drücken.

Der Erfindung liegt die Aufgabe zugrunde, ein Presswerkzeug zum Herstellen eines Blechumformteils bereitzustellen, mit dem an einem Blechumformteil schärfer ausgeprägte Konturen wie scharfe Lichtkanten oder Designlinien herstellbar sind.

Dies wird mit einem Presswerkzeug gemäß Anspruch 1 erreicht. Weiterbildungen der Erfindung sind in den abhängigen Ansprüchen definiert.

Gemäß der Erfindung weist ein Presswerkzeug zum Herstellen eines Blechumformteils einen ersten Werkzeugteil und einen zweiten Werkzeugteil auf. Der erste Werkzeugteil weist eine erste Topografie zum aus einem Blechteil Formen des Blechumformteils auf, und der zweite Werkzeugteil weist eine zweite Topografie zum Formen des Blechumformteils auf. Die ersten und zweiten Topografien sind aufeinander abgestimmt, d.h. z.B. im Wesentlichen bzw. in etwa komplementär zueinander ausgebildet, um dem Blechumformteil durch Zusammenfahren der beiden Werkzeugteile unter Zusammenwirkung der beiden Topografien eine gewünschte Form zu geben. Eine von den ersten und zweiten Topografien hat eine Negativform, und die andere von den ersten und zweiten Topografien hat eine Positivform, um das Blechteil zum Herstellen des Blechumformteils beim Zusammenfahren der beiden Werkzeugteile in die Negativform zu drücken. Die Positivform weist ein Elastikmaterial auf, um das Blechteil zum Herstellen des Blechumformteils beim Zusammenfahren der beiden Werkzeugteile unter elastischer Verformung des Elastikmaterials in die Negativform zu drücken.

Gemäß der Erfindung weist die Negativform einen Innenradius auf, um auf einer Flächenseite des Blechumformteils eine konvexe Kante zu formen, und weist die Positivform einen von dem Elastikmaterial gebildeten Außenradius auf, um das Blechteil zum Herstellen des Blechumformteils beim Zusammenfahren der beiden Werkzeugteile unter elastischer Verformung des Außenradius zum Formen der Kante in den Innenradius der Negativform zu drücken. Dabei ist der Außenradius der Positivform größer als der Innenradius der Negativform.

Im Sinne der Erfindung sind die ersten und zweiten Topografien von jeweiligen Flächen der ersten und zweiten Werkzeugteile gebildet, welche unter Kontaktierung des Blechteils an der Formung des Blechumformteils teilnehmen, und weisen gemäß der gewünschten Form des Blechumformteils z.B. Außenradien, Innenradien, Erhebungen bzw. Vorsprünge, Vertiefungen bzw. Rücksprünge und/oder ebene Abschnitte usw. auf.

Im Sinne der Erfindung wird als Positivform eine Erhebung bzw. ein Vorsprung in der jeweiligen Topografie erachtet und wird als Negativform dazu eine Vertiefung bzw. ein Rücksprung, welche(r) der Positivform gegenüberliegt, zur Aufnahme der Positivform erachtet.

Gemäß der Erfindung ist das flexible Elastikmaterial an der Positivform vorgesehen, so dass diese unter elastischer Verformung des Elastikmaterials das Blechteil in die Negativform hineindrücken kann, um das Blechumformteil herzustellen. Durch die elastische Verformung des Elastikmaterials schmiegt sich die Positivform unter Kontaktflächenvergrößerung eng an die Oberfläche des Blechteils im Umformbereich an, so dass das Blechteil unter Wirkung hoher Reibkräfte zwischen Elastikmaterial und Blechteil optimal in die Negativform hineindrückt werden kann. Mit anderen Worten gibt gemäß der Erfindung ausschließlich die Negativform die an dem Blechumformteil aufseiten der Negativform zu erzeugende Kontur vor und passt sich die Positivform beim Umformprozess an die Negativform an.

Somit lassen sich - unter Vermeidung von starker Streckbiegebelastung im Umformbereich und damit unter Vermeidung vorzeitigen Fließbeginns des Blechmaterials und einer Schwächung der Materialstärke des Blechmaterials im Umformbereich - an dem Blechumformteil auch schärfer ausgeprägte Konturen wie scharfe Lichtkanten oder Designlinien herstellen.

Gemäß einer Ausführungsform der Erfindung weist das Elastikmaterial ein Polymermaterial auf. Bevorzugt weist das Elastikmaterial ein Elastomermaterial und insbesondere ein Gummimaterial wie z.B. Hartgummimaterial auf.

Gemäß einer weiteren Ausführungsform der Erfindung ist das Elastikmaterial als Einsatzteil in ein Basismaterial des mit der Positivform versehenen Werkzeugteils eingesetzt. Dies gewährleistet einen einfachen und robusten Aufbau des Presswerkzeugs und eine einfache Austauschbarkeit einer z.B. verschlissenen Positivform. Bevorzugt weisen dabei die ersten und zweiten Werkzeugteile als Basismaterial jeweils ein Metallmaterial wie z.B. ein Stahlmaterial und/oder ein Gusseisenmaterial auf.

Gemäß noch einer Ausführungsform der Erfindung ist das mit dem Elastikmaterial gebildete Einsatzteil leistenförmig ausgebildet und so in das Basismaterial des mit der Positivform versehenen Werkzeugteils eingesetzt, dass ein Längsrandabschnitt des Einsatzteils aus dem Basismaterial des Werkzeugteils um ein vorbestimmtes Maß, insbesondere 2 mm bis 10 mm und bevorzugt 2 mm bis 5 mm, vorsteht. Durch die leistenförmige Ausgestaltung des Einsatzteils lässt sich auf einfache Weise auch für eine langgestreckte Negativform eine erfindungsgemäße Positivform bereitstellen. Ein Pressdruck im Umformbereich von Negativform und Positivform lässt sich dabei vorteilhaft durch geeignete Dimensionierung des Vorstehmaßes des Einsatzteils einstellen.

Gemäß noch einer Ausführungsform der Erfindung ist das Presswerkzeug zur Realisierung eines Tiefziehvorgangs an dem Blechteil eingerichtet, wobei der erste Werkzeugteil als Stempel ausgebildet ist und in seiner ersten Topografie die Positivform aufweist und der zweite Werkzeugteil als Matrize ausgebildet ist und in seiner zweiten Topografie die Negativform aufweist.

Gemäß einer weiteren Ausführungsform der Erfindung ist das Blechumformteil als Außenhautteil einer Fahrzeugkarosserie vorgesehen, wobei die Negativform und die Positivform ausgebildet sind, um auf einer Außenseite des Blechumformteils eine kantenförmige Designlinie bzw. eine Lichtkante als die konvexe Kante zu formen.

Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung - soweit dies technisch sinnvoll ist - beliebig miteinander kombiniert sein können.

Im Folgenden wird die Erfindung anhand einer bevorzugten Ausführungsform und unter Bezugnahme auf die beigefügten Figuren beschrieben werden.
- Fig. 1: zeigt in seitlicher Schnittansicht ein Presswerkzeug gemäß einer Ausführungsform der Erfindung in einem auseinandergefahrenen Zustand und ein in das Presswerkzeug eingelegtes Blechteil.
- Fig. 2: zeigt in seitlicher Schnittansicht das Presswerkzeug von Fig. 1 in einem zusammengefahrenen Zustand und ein aus dem Blechteil geformtes Blechumformteil.
- Fig. 3: veranschaulicht in vergrößerter seitlicher Schnittansicht die Problematik der unzureichenden Abbildung einer scharf konturierten Positivform auf einer der Positivform abgewandten Seite eines Blechumformteils.

Im Folgenden wird unter Bezugnahme auf die Figuren 1 bis 3 ein Presswerkzeug 1 gemäß einer Ausführungsform der Erfindung beschrieben werden.

Das Presswerkzeug 1 ist eingerichtet, um aus einem platinenförmigen Blechteil B z.B. aus Aluminium oder Stahl unter Durchführen eines Tiefziehvorgangs ein Blechumformteil B' mit einer gewünschten Form herzustellen. In der vorliegenden Ausführungsform ist das Blechumformteil B' als Außenhautteil einer Fahrzeugkarosserie (nicht vollständig gezeigt) und insbesondere als Außenhautteil einer Fahrzeugseitentür der Fahrzeugkarosserie vorgesehen.

Das Presswerkzeug 1 weist einen unteren ersten Werkzeugteil 10, welcher einen Stempel des Presswerkzeugs 1 bildet, und einen oberen zweiten Werkzeugteil 30 auf, welcher eine Matrize des Presswerkzeugs 1 bildet. Fig. 1 zeigt dabei die beiden Werkzeugteile 10, 30 in einem auseinandergefahrenen Zustand, wobei das schon vorgeformte Blechteil B zwischen den Werkzeugteilen 10, 30 angeordnet in das Presswerkzeug 1 eingelegt ist. Fig. 2 zeigt dahingegen die beiden Werkzeugteile 10, 30 in einem zusammengefahrenen Zustand mit dem in die gewünschte Form gebrachten Blechumformteil B' dazwischen.

Der erste Werkzeugteil (Stempel) 10 weist eine im Wesentlichen konvex bzw. positivförmlich ausgebildete erste Topografie 11 zum Formen des Blechumformteils B' auf. Der zweite Werkzeugteil (Matrize) 30 weist eine im Wesentlichen konkav bzw. negativförmlich ausgebildete zweite Topografie 31 zum Formen des Blechumformteils B' auf. Die erste Topografie 11 und die zweite Topografie 31 sind aufeinander abgestimmt, d.h. im Wesentlichen bzw. in etwa komplementär zueinander ausgebildet, um dem Blechumformteil B' durch wie in Fig. 2 gezeigtes Zusammenfahren der beiden Werkzeugteile 10, 30 unter Zusammenwirkung der beiden Topografien 11, 31 die gewünschte Form zu geben.

Der zweite Werkzeugteil 30 weist in seiner zweiten Topografie 31 eine Negativform 32 mit einem kleinen Innenradius auf, um auf einer Flächenseite (einer späteren Außenseite bzw. Sichtseite) des Blechumformteils B' eine konvexe Kante K' und insbesondere eine kantenförmige Designlinie bzw. Lichtkante wie eine Tornadolinie mit einem kleinen Außenradius zu formen. Der erste Werkzeugteil 10 weist in seiner ersten Topografie 11 eine mit einem Elastikmaterial 20 gebildete Positivform 12 mit einem Außenradius auf, um das Blechteil B zum Herstellen des Blechumformteils B' beim Zusammenfahren der beiden Werkzeugteile 10, 30 unter elastischer Verformung des von dem Elastikmaterial 20 gebildeten Außenradius zum Formen der Kante K' in den Innenradius der Negativform 32 zu drücken.

Wie aus Fig. 1 ersichtlich, ist der Außenradius der Positivform 12 größer als der Innenradius der Negativform 32. Mit anderen Worten gibt gemäß der Erfindung der Innenradius der Negativform 32 des zweiten Werkzeugteils (Matrize) 30 die Prägnanz bzw. scharf ausgeprägte Kontur der Kante K' (kantenförmige Designlinie bzw. Lichtkante) auf der Außenseite bzw. Sichtseite des Blechumformteils B' vor.

Die ersten und zweiten Werkzeugteile 10, 30 sind als Basismaterial jeweils mit einem Metallmaterial wie einem Stahlmaterial und/oder einem Gusseisenmaterial hergestellt. Das Elastikmaterial 20 ist als leistenförmiges Einsatzteil in das Basismaterial des ersten Werkzeugteils 10 eingesetzt (eine Längsrichtung des leistenförmigen Elastikmaterials 20 verläuft senkrecht zur Figurenebene), so dass ein den Außenradius der Positivform 12 definierender Längsrandabschnitt des Einsatzteils aus dem Basismaterial des ersten Werkzeugteils 10 um ein vorbestimmtes Maß (z.B. 2 mm bis 10 mm und bevorzugt 2 mm bis 5 mm) vorsteht. Gemäß der Erfindung ist das Elastikmaterial 20 ein Polymermaterial und insbesondere ein Elastomermaterial. Bevorzugt ist das Elastikmaterial 20 ein Gummimaterial wie insbesondere ein Hartgummimaterial.

Beim Zusammenfahren der beiden Werkzeugteile 10, 30 in den wie in Fig. 2 gezeigten Zustand drückt der flexible Außenradius (flexible Stempelkante) der Positivform 12 des ersten Werkzeugteils 10 (Stempel) das Blechteil B - unter Wirkung hoher Reibkräfte zwischen Elastikmaterial 20 und Blechteil B und unter elastischer Verformung des Außenradius der Positivform 12 - in den die Prägnanz bzw. scharf ausgeprägte Kontur der Kante K' vorgebenden Innenradius der Negativform 32 des zweiten Werkzeugteils (Matrize) 30 hinein, um das Blechumformteil B' herzustellen.

Fig. 3 veranschaulicht zum Vergleich die Problematik der unzureichenden Prägnanz bzw. eines zu großen Außendurchmessers einer auf einer Außenseite bzw. Sichtseite eines Vergleichsblechumformteils B" hergestellten Kante K" (kantenförmige Designlinie bzw. Lichtkante), wenn wie herkömmlich die Prägnanz der Kante K" durch eine scharfe Kontur wie einen kleinen Außendurchmesser einer Positivform 12" (eine scharfe Stempelkante) realisiert wird.

Wie aus Fig. 3 ersichtlich, kommt es durch die scharfe Kontur der Positivform 12" zu starker Streckbiegebelastung im Umformbereich, welche zu einem vorzeitigen Fließbeginn des Blechmaterials (hier z.B. Aluminium) führt. Dadurch wird beim Vergleichsblechumformteil B" die Materialstärke des Blechmaterials im Umformbereich um ca. ein Drittel geschwächt und ist der Außendurchmessers der auf der Außenseite bzw. Sichtseite des Vergleichsblechumformteils B" hergestellten Kante K" größer als jener der Positivform 12". Im Ergebnis weist die am Vergleichsblechumformteil B" hergestellte Kante K" keine ausreichende Prägnanz bzw. ausreichend scharfe Kontur auf, um den Qualitätsanforderungen an eine scharfe Lichtkante oder Designlinie entsprechen zu können.

### Bezugszeichenliste

- 1: Presswerkzeug
- 10: erster Werkzeugteil
- 11: erste Topografie
- 12: Positivform
- 12": Positivform
- 20: Elastikmaterial
- 30: zweiter Werkzeugteil
- 31: zweite Topografie
- 32: Negativform
- B: Blechteil
- B': Blechumformteil
- B": Vergleichsblechumformteil
- K': Kante
- K": Kante

## Patentansprüche

1. Presswerkzeug (1) zum Herstellen eines Blechumformteils (B') aus einem Blechteil (B), mit einem ersten Werkzeugteil (10), welches eine erste Topografie (11) zum Formen des Blechumformteils (B') aufweist, und einem zweiten Werkzeugteil (30), welches eine zweite Topografie (31) zum Formen des Blechumformteils (B') aufweist, wobei die ersten und zweiten Topografien (11, 31) aufeinander abgestimmt sind, um dem Blechumformteil (B') durch Zusammenfahren der beiden Werkzeugteile (10, 30) unter Zusammenwirkung der beiden Topografien (11, 31) eine gewünschte Form zu geben, und wobei eine von den ersten und zweiten Topografien (31) eine Negativform (32) hat und die andere von den ersten und zweiten Topografien (11) eine Positivform (12) hat, um das Blechteil (B) zum Herstellen des Blechumformteils (B') beim Zusammenfahren der beiden Werkzeugteile (10, 30) in die Negativform (32) zu drücken,
wobei die Positivform (12) ein Elastikmaterial (20) aufweist, um das Blechteil (B) zum Herstellen des Blechumformteils (B') beim Zusammenfahren der beiden Werkzeugteile (10, 30) unter elastischer Verformung des Elastikmaterials (20) in die Negativform (32) zu drücken,
wobei die Negativform (32) einen Innenradius aufweist, um auf einer Flächenseite des Blechumformteils (B') eine konvexe Kante (K') zu formen, und die Positivform (12) einen von dem Elastikmaterial (20) gebildeten Außenradius aufweist, um das Blechteil (B) zum Herstellen des Blechumformteils (B') beim Zusammenfahren der beiden Werkzeugteile (10, 30) unter elastischer Verformung des Außenradius zum Formen der Kante (K') in den Innenradius der Negativform (32) zu drücken, **dadurch gekennzeichnet, dass** der Außenradius der Positivform (12) größer als der Innenradius der Negativform (32) ist.

2. Presswerkzeug (1) gemäß Anspruch 1, wobei das Elastikmaterial (20) ein Polymermaterial aufweist.

3. Presswerkzeug (1) gemäß Anspruch 1 oder 2, wobei das Elastikmaterial (20) ein Elastomermaterial aufweist.

4. Presswerkzeug (1) gemäß einem der Ansprüche 1-3, wobei das Elastikmaterial (20) ein Gummimaterial aufweist.

5. Presswerkzeug (1) gemäß einem der Ansprüche 1-4, wobei das Elastikmaterial (20) als Einsatzteil in ein Basismaterial des mit der Positivform (12) versehenen Werkzeugteils (10) eingesetzt ist.

6. Presswerkzeug (1) gemäß Anspruch 5, wobei die ersten und zweiten Werkzeugteile (10, 30) als Basismaterial jeweils ein Metallmaterial aufweisen.

7. Presswerkzeug (1) gemäß Anspruch 5 oder 6, wobei das mit dem Elastikmaterial (20) gebildete Einsatzteil leistenförmig ausgebildet ist und so in das Basismaterial des mit der Positivform (12) versehenen Werkzeugteils (10) eingesetzt ist, dass ein Längsrandabschnitt des Einsatzteils aus dem Basismaterial des Werkzeugteils (10) um ein vorbestimmtes Maß vorsteht.

8. Presswerkzeug (1) gemäß einem der Ansprüche 1-7, wobei das Presswerkzeug (1) zur Realisierung eines Tiefziehvorgangs an dem Blechteil (B) eingerichtet ist, wobei der erste Werkzeugteil (10) als Stempel ausgebildet ist und in seiner ersten Topografie (11) die Positivform (12) aufweist, und wobei der zweite Werkzeugteil (30) als Matrize ausgebildet ist und in seiner zweiten Topografie (31) die Negativform (32) aufweist.

9. Presswerkzeug (1) gemäß einem der Ansprüche 1-8, wobei das Blechumformteil (B') als Außenhautteil einer Fahrzeugkarosserie vorgesehen ist, und wobei die Negativform (32) und die Positivform (12) ausgebildet sind, um auf einer Außenseite des Blechumformteils (B') eine kantenförmige Designlinie zu formen.

## Claims

1. A pressing tool (1) for producing a sheet metal shaped part (B') from a sheet metal part (B), having a first tool part (10), which has a first topography (11) for shaping the sheet metal shaped part (B'), and a second tool part (30), which has a second topography (31) for shaping the sheet metal shaped part (B'), wherein the first and second topographies (11, 31) are matched to one another, in order to give a desired shape to the sheet metal shaped part (B') bringing the two tool parts (10, 30) together under the interaction of the two topographies (11, 31), and wherein one of the first and second topographies (31) has a negative shape (32) and the other of the first and second topographies (11) has a positive shape (12), in order to press the sheet metal part (B) to produce the sheet metal shaped part (B') when bringing the two tool parts (10, 30) together under elastic deformation of the elastic material (20) into the negative shape (32),
wherein the negative shape (32) has an inner radius, in order to form a convex edge (K') on a surface side of the sheet metal shaped part (B'), and the positive shape (12) has an outer radius formed by the elastic material (20), in order to press the sheet metal part (B) to produce the sheet metal shaped part (B') when bringing the two tool parts (10, 30) together under elastic deformation of the outer radius to shape the edge (K') into the inner radius of the negative shape (32), **characterized in that**
the outer radius of the positive shape (12) is larger than the inner radius of the negative shape (32).

2. A pressing tool (1) according to Claim 1, wherein the elastic material (20) has a polymer material.

3. A pressing tool (1) according to Claim 1 or 2, wherein the elastic material (20) has an elastomer material.

4. A pressing tool (1) according to any one of Claims 1-3, wherein the elastic material (20) has a rubber material.

5. A pressing tool (1) according to any one of Claims 1-4, wherein the elastic material (20) is inserted as an insert part into a base material of the tool part (10) provided with the positive shape (12).

6. A pressing tool (1) according to Claim 5, wherein the first and second tool parts (10, 30) in each case have a metal material as base material.

7. A pressing tool (1) according to Claim 5 or 6, wherein the insert part formed with the elastic material (20) is designed in a strip-like manner and is inserted into the base material of the tool part (10) provided with the positive shape (12) such that a longitudinal edge section of the insert part projects from the base material of the tool part (10) by a predetermined amount.

8. A pressing tool (1) according to any one of Claims 1-7, wherein the pressing tool (1) is configured for realizing a deep drawing operation on the sheet metal part (B), wherein the first tool part (10) is designed as a ;punch and in its first topography (11) has a positive shape (12), and wherein the second tool part (30) is designed as a matrix and in its second topography (31) has a negative shape (32).

9. A pressing tool (1) according to any one of Claims 1-8, wherein the sheet metal shaped part (B') is provided as an outer skin part of a vehicle body, and wherein the negative shape (32) and the positive shape (12) are designed, in order to shape an edge-shaped design line on an outer side of the sheet metal shaped part (B').

## Revendications

1. Outil de presse (1) pour la fabrication d'une pièce en tôle formée (B') à partir d'une pièce en tôle (B), avec une première partie d'outil (10), qui présente une première topographie (11) pour le formage de la pièce en tôle formée (B'), et une deuxième partie d'outil (30), qui présente une deuxième topographie (31) pour le formage de la pièce en tôle formée (B'), les première et deuxième topographies (11, 31) étant adaptées l'une à l'autre, afin de donner à la pièce en tôle formée (B') une forme souhaitée par le rapprochement des deux parties d'outil (10, 30) grâce à l'interaction des deux topographies (11, 31), et une des première et deuxième topographies (31) présente une forme négative (32) et l'autre des première et deuxième topographies (11) présente une forme positive (12), afin de comprimer la pièce en tôle (B) dans la forme négative (32) pour la réalisation de la pièce en tôle formée (B') lors du rapprochement des deux parties d'outil (10, 30),
la forme positive (12) comprenant un matériau élastique (20) afin de comprimer la pièce en tôle (B) dans la forme négative (32) pour la réalisation de la pièce en tôle formée (B') lors du rapprochement des deux parties d'outil (10, 30) avec une déformation élastique du matériau élastique (20),
la forme négative (32) présentant un rayon interne, afin de former, sur un côté de la surface de la pièce en tôle formée (B'), une arête convexe (K') et la forme positive (12) présentant un rayon externe formé par le matériau élastique (20), afin de comprimer la pièce en tôle (B) dans le rayon interne de la forme négative (32) pour la réalisation de la pièce en tôle formée (B') lors du rapprochement des deux parties d'outil (10, 30) avec une déformation élastique du rayon externe pour la formation de l'arête (K'), **caractérisé en ce que** le rayon externe de la forme positive (12) est supérieur au rayon interne de la forme négative (32).

2. Outil de presse (1) selon la revendication 1, le matériau élastique (20) comprenant un matériau polymère.

3. Outil de presse (1) selon la revendication 1 ou 2, le matériau élastique (20) comprenant un matériau élastomère.

4. Outil de presse (1) selon l'une des revendications 1 à 3, le matériau élastique (20) comprenant un matériau de type caoutchouc.

5. Outil de presse (1) selon l'une des revendications 1 à 4, le matériau élastique (20) étant inséré en tant qu'insert dans un matériau de base de la partie d'outil (10) munie de la forme positive (12).

6. Outil de presse (1) selon la revendication 5, les première et deuxième parties d'outil (10, 30) comprenant chacun, en tant que matériau de base, un matériau métallique.

7. Outil de presse (1) selon la revendication 5 ou 6, l'insert constitué du matériau élastique (20) étant conçu sous la forme d'une barre et étant inséré dans le matériau de base de la partie d'outil (10) munie de la forme positive (12) de façon à ce qu'une portion de bord longitudinal de l'insert dépasse hors du matériau de base de la partie d'outil (10) d'une longueur prédéterminée.

8. Outil de presse (1) selon l'une des revendications 1 à 7, l'outil de presse (1) étant conçu pour la réalisation d'un processus d'emboutissage sur la pièce en tôle (B), la première partie d'outil (10) étant conçue comme un poinçon et présentant, dans sa première topographie (11) la forme positive (12) et la deuxième partie d'outil (30) étant conçu comme une matrice et présentant, dans sa deuxième topographie (31), la forme négative (32).

9. Outil de presse (1) selon l'une des revendications 1 à 8, la pièce en tôle formée (B') étant conçue comme une pièce d'enveloppe externe d'une carrosserie de véhicule et la forme négative (32) et la forme positive (12) étant conçues pour former, sur le côté externe de la pièce en tôle formée (B'), une ligne de design en forme d'arête.
